# EUROPÄISCHE PATENTANMELDUNG

(11) **EP 0 682 882 A1**
(43) Veröffentlichungstag der Anmeldung: **22.11.1995**
(21) Anmeldenummer: 94107907.1
(22) Anmeldetag: 21.05.1994
(51) Int. Cl.: A24C 5/39

(54) **Tabakverteiler für Zigarettenstrangmaschinen**

(71) Anmelder: Hauni Maschinenbau Aktiengesellschaft, D-21033 Hamburg (DE)
(72) Erfinder: Brand, Peter, D-21033 Hamburg (DE)

(57) **Zusammenfassung**

Die Erfindung betrifft einen Zigarettenmaschinenverteiler mit einer Tabak aus einem Stauschacht austragenden Stiftwalze.

Der Erfindung liegt die Aufgabe zugrunde, einen leistungsfähigen Verteiler reduzierter Bauhöhe zu schaffen.
Die Erfindung erreicht dieses Ziel durch einen im wesentlichen horizontal ausgerichteten Stauschacht (22), der mit einem Schwingförderantrieb (23, 24, 26) versehen ist und lückenlos die Stiftwalze (34) versorgt.
Diese Anordnung ergibt ein leistungsfähiges Beschickungssystem bei relativ niedriger Bauhöhe des Verteilers.

## Beschreibung

Die Erfindung betrifft einen Tabakverteiler für Zigarettenstrangmaschinen, mit einem Zuführmittel zum Beschicken einer Tabak zu einem Vlies ausbreitenden Abnehmer-Stiftwalze.

Baugruppen der eingangs bezeichneten Art bestimmen maßgeblich die Bauhöhe der genannten Maschinen, da hinsichtlich unabdingbarer Qualitätskriterien der hergestellten Endprodukte bestimmte Voraussetzungen gegeben sein müssen, um den Tabak in der Vorbereitungsphase entsprechend aufzulockern, zu verteilen bzw. auszubreiten und zu verdichten.

Der Erfindung liegt die Aufgabe zugrunde, unter Sicherstellung einer einwandfreien Arbeitsweise die Bauhöhe des Tabakverteilers erheblich zu reduzieren.

Diese Aufgabe wird erfindungsgemäß dadurch gelöst, daß das Zuführmittel als im wesentlichen horizontal ausgerichteter, mit einem Schwingförderantrieb ausgestatteter Stauschacht ausgebildet ist.
Versuche haben ergeben, daß durch eine geringfügige Schrägstellung des Stauschachtes sowohl in Förderrichtung geneigt, als auch in Förderrichtung ansteigend ebenfalls eine einwandfreie Arbeitsweise gewährleistet ist.
Desgleichen hat sich gezeigt, daß eine einwandfreie Funktion sowohl bei mitschwingender Deckwand, als auch bei ortsfester Deckwand gewährleistet ist.
Eine unterstützende Wirkung hinsichtlich einer gleichmäßigen Verteilung und Befüllung der Stiftwalze wird gemäß einer Weiterbildung dadurch erzielt, daß dem Stauschacht in seinem Mündungsbereich walzenauslaufseitig eine parallel zur Achse der Stiftwalze oszillierende Einstreichleiste zugeordnet ist.

Bei der erfindungsgemäßen Ausbildung kann auf eine spezielle Abdichtung zwischen der Stiftwalze und dem Stauschacht verzichtet werden, wobei nach einer Weiterbildung zur besseren Ableitung des durch den Spalt hindurchtretenden Tabaks eine sich im Mündungsbereich an ein Bodenblech des Stauschachtes anschließende schräge Rampe einen sich unterhalb der Stiftwalze erstreckenden Fallschacht begrenzt.
Bei der vorgeschlagenen Horizontalausrichtung des Stauschachtes läßt sich eine Möglichkeit zur Aussonderung von massiven Fremdbestandteilen dadurch realisieren, daß der Stauschacht am hinteren Ende in seinem Aufgabebereich mit einer sich an sein Bodenblech anschließenden, entgegen seiner Förderrichtung abwärtsgeneigten Rampe versehen ist. Bei dieser Ausgestaltung wird zwar der Tabak durch den Schwingförderantrieb entlang der ansteigenden Rampe aufwärtstransportiert, hingegen werden die schwereren Fremdbestandteile in der Gegenrichtung ausgesondert.

Um derartige Fremdbestandteile leichter sammeln und entnehmen zu können, ist außerdem vorgesehen, daß die Rampe in eine Auffangrinne einmündet.
Metallische Fremdbestandteile des zu verarbeitenden Tabaks können nach einer Weiterbildung dadurch erfaßt und ausgesondert werden, daß dem Stauschacht in seinem Aufgabebereich oberseitig eine sich aufwärtserstreckende Magnetleiste zugeordnet ist.

Um immer eine optimale Füllung des Stauschachtes zu erzielen ist außerdem vorgesehen, daß in eine Deckwand des Stauschachtes ein die Füllhöhe überwachender Sensor eingelassen ist. Dieser kann bei unzureichender Füllung die Förderleistung stromauf angeordneter Tabakzuführmittel entsprechend steuern.

Gemäß einer alternativen Ausgestaltung ist der Stauschacht mit einem sich im wesentlichen vertikal abwärts erstreckenden, an der oberen Peripherie der Stiftwalze endenden Schachtabschnitt versehen. Hierdurch erfährt die Funktion des Stauschachtes eine Optimierung der Art, daß durch die Tabakumlenkung in den senkrechten Schachtabschnitt eine Umschichtung des Tabaks erfolgt, wodurch eventuelle Lücken auf dem horizontalen Förderabschnitt mit Sicherheit geschlossen werden. Es hat sich außerdem gezeigt, daß bei dieser Bauweise auf eine separate Einstreichleiste bzw. eine entsprechende Abstreifwalze am Auslaß des vertikalen Schachtabschnittes verzichtet werden kann, da allein durch die Hin- und Herbewegung des Auslasses des senkrechten Schachtabschnittes über den Stiften der Abnehmer-Stiftwalze diese zufriedenstellend gefüllt werden kann.
Eine zusätzliche Verbesserung der Befüllung der Stiftwalze wird nach einer Weiterbildung dadurch erreicht, daß der Förderquerschnitt des Stauschachtes in Förderrichtung zum Ende des horizontalen Schachtabschnitts und von dort bis zum Ende des vertikalen Schachtabschnitts kontinuierlich zunimmt.
Diese Querschnittszunahme wird zweckmäßigerweise dadurch erreicht, daß die Deckwand einen in Förderrichtung zum Ende des Stauschachtes hin zunehmenden Abstand zur Gegenwand aufweist.

Der Schwingförderantrieb des Stauschachtes arbeitet naturgemäß mit einer hohen Schwingfrequenz. Um die Standzeit der Antriebselemente zu erhöhen, wird außerdem vorgeschlagen, daß der Schwingförderantrieb mit einer als Blattfeder ausgebildeten Exzenterstange versehen ist. Diese Anordnung macht verschleißanfällige Pleuelstangenlagerungen und dergleichen überflüssig.

Der mit der Erfindung erzielte Vorteil besteht darin, daß bei der zumindest um einen Teil der Länge des Stauschachtes reduzierten Bauhöhe des Stauschachtes überraschenderweise eine kontinuierliche, lückenlose sowie die Maschinenleistung mengenmäßig jederzeit abdeckende Befüllung der Stiftwalze gewährleistet ist. Auf diese Weise wird immer ein geschlossenes Tabakvlies gebildet, mit dem der nachfolgende Strangaufbau ohne Störungen und Qualitätseinbußen vorgenommen werden kann.

Die Erfindung wird nachfolgend anhand von in der Zeichnung dargestellten Ausführungsbeispielen näher erläutert.

Hierbei zeigen:
- Figur 1: einen Verteiler einer Zigarettenstrangmaschine im Längsschnitt mit einem horizontal ausgerichteten Stauschacht nach der Erfindung und
- Figur 2: eine alternative Ausführungsform des Stauschachtes.

Der Verteiler weist an seinem oberen Ende eine pneumatische Zuführschleuse 1 für Tabak auf, deren Schleusenkammer 2 durch einen Siebboden 3 von einer Luftabzugsleitung 4 getrennt ist und über eine schwenkbare, steuerbare Klappe 6 mit einem Vorratsbehälter 7 in Verbindung steht.
Neben dem Vorratsbehälter 7 befindet sich hinter einer Trennwand 8 eine Kammer 9 für aus anderen Verarbeitungszonen über ein Transportmittel 11 zurückgeführten Überschußtabak. Die Kammer 11 ist ebenfalls durch ein Siebblech 12 von einer Luftabzugsleitung 13 getrennt.
Unterhalb des Vorratsbehälters 7 und der Kammer 9 befinden sich eine in Pfeilrichtung 14 rotierend antreibbare, als Rechenwalze ausgebildete Dosierwalze 16 und eine gegenläufig und mit der dreifachen Umfangsgeschwindigkeit angetriebene Abkämmwalze 17.
Unterhalb dieser Walzen schließen sich geneigte Führungsbleche 18 und 19 an sowie unterhalb des Führungsbleches 18 eine senkrechtstehende Magnetleiste 21. Die genannten Elemente liegen an der Aufgabeseite eines horizontal ausgerichteten Stauschachtes 22, der mit einem aus einer Blattfederlagerung 23 und einem von einem Motor 24 antreibbaren Exzenter 26 bestehenden Schwingförderantrieb ausgestattet ist.
Der Stauschacht 22 ist mit einer nach hinten bzw. entgegen seiner Förderrichtung abwärtsgeneigten Rampe 27 versehen, die an ihrem Ende in eine Auffangrinne 28 des Stauschachtes 22 einmündet.
Oberseitig ist dem Stauschacht 22 eine Abkämmwalze 29 und ein in eine Deckwand 31 eingelassener Sensor 32 zugeordnet. In seinem Auslaß- bzw. Mündungsbereich ist dem Stauschacht 22 eine in Pfeilrichtung 33 umlaufende Abnehmer-Stiftwalze 34 sowie walzenauslaufseitig eine parallel zur Achse der Stiftwalze 34 oszillierende Einstreichleiste 36 zugeordnet.
Die Stiftwalze 34 arbeitet mit einer erheblich schneller rotierenden Schlägerwalze 37 zusammen, unter welcher sich ein Fallschacht 38 erstreckt. In mündungsseitiger Verlängerung des Bodenbleches des Stauschachtes 22 erstreckt sich eine schräg abwärtsgeneigte Rampe 39 in den Fallschacht 38.
Vom Fallschacht 38 zweigt ein Querkanal 41 ab, in den Blasdüsen 42, 43 gerichtet sind und der in eine gekrümmte Führungsfläche 44 übergeht, in die ebenfalls Blasdüsen 46 einmünden.
An die Führungsfläche 44 schließt sich ein Saugstrangförderer 47 an. Der sich über der Führungsfläche 44 erstreckende Raum ist über ein Siebblech 48 mit einer Luftabzugsleitung 49 verbunden.
Der sich im Anschluß an den Querkanal 41 nach unten fortsetzende Fallschacht 38 steht über eine Zellenradschleuse 51 mit einem Steigeschacht 52 in Verbindung, der unten in einen Auffangabförderer 53 und oben in den Querkanal 41 bzw. in die Führungsfläche 44 einmündet und an dessen einer Seitenwand ebenfalls Blasdüsen 54 austreten.

Die Wirkungsweise ist wie folgt:
Durch Aufschwenken der Klappe 6 in die strichpunktierte Position wird Schnittabak portionsweise in den Vorratsbehälter 7 ausgeschleust. Jeweils anfallender, zurückgeführter Überschußtabak wird über das Transportmittel 11 auf die Abkämmwalze 17 gegeben, die gleichzeitig den von der Dosierwalze 16 aus dem Vorratsbehälter 7 ausgetragenen Schnittabak ausschlägt. Aus dem auf diese Weise an der Magnetleiste 21 vorbeifallenden Tabak werden Metallteile 56 von der Magnetleiste zurückgehalten, während der Tabak auf die schräge Rampe 27 des Stauschachtes 22 fällt. Hier erfolgt nochmals eine Trennung von Tabak und schwereren Fremdkörpern 57, beispielsweise Steinen, indem der Tabak durch den Schwingantrieb des Stauschachtes 22 an der Rampe 27 aufwärtsgefördert wird, während die Fremdkörper 57 abwärts in die Auffangrinne 28 des Stauschachtes 22 hinunterrutschen, aus der sie von Zeit zu Zeit entfernt werden können.

Die Zufuhr bzw. der Nachschub des Tabak in den Stauschacht 22 ist so eingestellt, daß sich der Tabak im horizontalen Förderabschnitt des Stauschachtes 22 bis zu dessen Deckwand 31 aufstaut, wobei im Eingangsbereich zum horizontalen Förderabschnitt die Abkämmwalze 29 den Überschuß zurückpaddelt. Der auf diese Weise gebildete Stauvorrat wird bei kontinuierlicher Austragung des Tabaks mittels der Stiftwalze 34 und der Einstreichleiste 36 langfristig aufrechterhalten, indem der Sensor 32 bei festgestellter unzureichender bzw. lückenhafter Befüllung immer die Förderleistung der vorgeschalteten Fördermittel entsprechend heraufsetzt.
Der aus der Stiftwalze 34 durch die Schlägerwalze 37 in den Fallschacht 38 herausgeschlagene und mit dem auf der schrägen Rampe 39 herabrutschenden Tabak vereinigte Tabakschauer wird in Höhe des Querkanals 41 von den Blasdüsen 42 bzw. 43 erfaßt, wobei leichtere Bestandteile direkt auf die Führungsfläche 44 befördert und schwerere Bestandteile (z.B. Rippen) weiter abwärtsfallen und durch die Zellenradschleuse 51 ausgetragen werden. In dem Steigeschacht 52 erfolgt nochmals eine Separierung von nicht weiter verarbeiteten schwereren, in den Auffangabförderer 53 fallenden Rippenteilen und leichteren Rippenteilen, welche durch die Blasdüsen 54 wieder mit dem Haupttabakstrom entlang der Führungsfläche 44 vereinigt werden.
Das entlang der Führungsfläche 44 unterstützt durch die Blasdüsen 46 aufwärtsstrebende Tabakvlies wird anschließend an den Saugstrangförderer 47 zur Bildung eines Tabakstranges übergeführt.

Bei dem in Figur 2 dargestellten Ausführungsbeispiel sind Teile, die denen der Figur 1 entsprechen, mit um hundert erhöhten Bezugszahlen versehen und nicht noch einmal besonders erläutert.
In der abgewandelten Ausführungsform weist der Stauschacht 122 einen honrizontalen Schachtabschnitt und einen sich vertikal abwärts erstreckenden, an der oberen Peripherie der Stiftwalze 134 endenden Schachtabschnitt 159 auf, die eine scharfkantige Umlenkzone 161 bilden, an der eine Umschichtung des Tabaks erfolgt, mit der Lücken in der horizontal vorbewegten Tabakmasse beim Absinken im vertikalen Schachtabschnitt geschlossen werden. Bei dieser Ausführungsform schwingt die Deckwand 131 des Stauschachtes 122 mit, wobei sie einen in Förderrichtung zum Ende des Stauschachtes hin zunehmenden Abstand zur Gegenwand, d. h. zum horizontalen Boden bzw. zur senkrechten Rückwand des Schwingförderers aufweist. Auch bei einer feststehenden Deckwand zeigt sich bei dieser trichterförmig erweiterten Ausführung eine bessere Befüllung der Stiftwalze.
Eine Standzeiterhöhung des Antriebsaggregats 124 des Stauschachtes wird dadurch erreicht, daß eine als Blattfeder ausgebildete Exzenterstange 126 vorgesehen ist, die fest mit dem Stauschacht 122 einerseits sowie mit dem äußeren Exzenterbügel 162 andererseits verbunden ist.

## Patentansprüche

1. Tabakverteiler für Zigarettenstrangmaschinen, mit einem Zuführmittel zum Beschicken einer Tabak zu einem Vlies ausbreitenden Abnehmer-Stiftwalze, dadurch gekennzeichnet, daß das Zuführmittel als im wesentlichen horizontal ausgerichteter, mit einem Schwingförderantrieb (23, 24, 26) ausgestatteter Stauschacht (22) ausgebildet ist.

2. Tabakverteiler nach Anspruch 1, dadurch gekennzeichnet, daß dem Stauschacht (22) in seinem Mündungsbereich walzenauslaufseitig eine parallel zur Achse der Stiftwalze (34) oszillierende Einstreichleiste (36) zugeordnet ist.

3. Tabakverteiler nach Anspruch 1 oder 2, dadurch gekennzeichnet, daß eine sich im Mündungsbereich an ein Bodenblech des Stauschachtes (22) anschließende schräge Rampe (39) einen sich unterhalb der Stiftwalze (34) erstreckenden Fallschacht (38) begrenzt.

4. Tabakverteiler nach einem der Ansprüche 1 bis 3, dadurch gekennzeichnet, daß der Stauschacht (22) am hinteren Ende in seinem Aufgabebereich mit einer sich an sein Bodenblech anschließenden, entgegen seiner Förderrichtung abwärtsgeneigten Rampe (27) versehen ist.

5. Tabakverteiler nach Anspruch 4, dadurch gekennzeichnet, daß die Rampe (27) in eine Auffangrinne (28) einmündet.

6. Tabakverteiler nach einem der Ansprüche 1 bis 5, dadurch gekennzeichnet, daß dem Stauschacht (22) in seinem Aufgabebereich oberseitig eine sich aufwärtserstreckende Magnetleiste (21) zugeordnet ist.

7. Tabakverteiler nach einem der Ansprüche 1 bis 6, dadurch gekennzeichnet, daß in eine Deckwand (31) des Stauschachtes (22) ein die Füllhöhe überwachender Sensor (32) eingelassen ist.

8. Tabakverteiler nach einem der Ansprüche 1 bis 7, dadurch gekennzeichnet, daß der Stauschacht (122) mit einem sich im wesentlichen vertikal abwärts erstreckenden, an der oberen Peripherie der Stiftwalze (134) endenden Schachtabschnitt (159) versehen ist.

9. Tabakverteiler nach Anspruch 8, dadurch gekennzeichnet, daß der Förderquerschnitt des Stauschachtes (122) in Förderrichtung bis zum Ende des horizontalen Schachtabschnitts (158) und von dort bis zum Ende des vertikalen Schachtabschnitts (159) kontinuierlich zunimmt.

10. Tabakverteiler nach Anspruch 8 oder 9, dadurch gekennzeichnet, daß die Deckwand (131) einen in Förderrichtung zum Ende des Stauschachtes (122) hin zunehmenden Abstand zur Gegenwand aufweist.

11. Tabakverteiler nach einem der Ansprüche 8 bis 10, dadurch gekennzeichnet, daß der Schwingförderantrieb (124) mit einer als Blattfeder ausgebildeten Exzenterstange (126) versehen ist.
